# EUROPÄISCHE PATENTSCHRIFT

(11) **EP 0 891 145 B1**
(45) Veröffentlichungstag und Bekanntmachung des Hinweises auf die Patenterteilung: **28.05.2003**
(21) Anmeldenummer: 97915385.5
(22) Anmeldetag: 19.03.1997
(51) Int. Cl.: A47D 1/00, A47C 3/28, A47C 7/00

(54) **STUHL**
CHAIR
SIEGE

(30) Priorität: 19.03.1996 DE 19610714
(43) Veröffentlichungstag der Anmeldung: 20.01.1999
(73) Patentinhaber: Ponticelli, Pius, 4616 Kappel (CH)
(72) Erfinder: Ponticelli, Pius, 4616 Kappel (CH)
(74) Vertreter: Weiss, Peter, Dr. rer. nat.
(86) Internationale Anmeldenummer: EP9701363
(87) Internationale Veröffentlichungsnummer: WO97034515

(56) Entgegenhaltungen:
- WO-A-95/07641
- DE-A- 19 519 739
- FR-A- 2 163 306

## Beschreibung

Die Erfindung betrifft einen Stuhl mit einem Gestell aus einem Sitz, einer Rückenlehne und Beinen, die in einem Zentrum zusammenlaufen, von denen ein Profil aufragt, an dem die Rückenlehne und der Sitz mit einer Höhenverstellung angeordnet sind.

Stühle sind in vielfältiger Form und Ausführung bekannt und auf dem Markt. Ihre Ausgestaltung richtet sich vor allem nach ihrer Aufgabe und Funktionalität, ob der Stuhl beispielsweise als normaler Sitzstuhl, höhenverstellbarer Bürostuhl od. dgl. Anwendung finden soll.

Vor allem auch für Kinderstühle gibt es vielfältige Ausgestaltungen, die sich vor allem in ihrem Mechanismus auf die Anpassung an das Wachstum des Kindes ausrichten.

Aus der FR-A-2 163 306 ist ein Stuhl bekannt, bei dem in einem Zentrum vier Beine zusammenlaufen, wobei die unter der Sitzfläche vorgesehenen Beine verlängert ausgebildet sind.

Aus der DE 195 19 739 Al ist ein Sitzmöbel der o. g. Art mit einem Sitz und einer an einem Trägerelement gehaltenen Rückenlehne erkennbar, wobei Sitz- und Rückenlehne in ihrer Höhe verstellbar sind und die Rückenlehne im Bezug auf den Sitz horizontal verstellbar ist, um die Sitzfläche des Sitzes zu vergrössern bzw. zu verkleinern.

Ein ähnlicher Stuhl ist auch aus der WO95/07641 bekannt bei der an einem über Beine abgestützten Profil sowohl zumindest eine Rückenlehne als auch eine Sitzfläche verschiebbar angeordnet sind.

Der vorliegenden Erfindung liegt die Aufgabe zugrunde, einen Stuhl zu schaffen, der sehr vielfältige Funktionen erfüllen kann und gleichzeitig in seiner Formgebung sehr eigenartig ausgestaltet ist, wobei diese Formgebung sich wiederum sehr günstig auf die Standfestigkeit und Sicherheit des Stuhles auswirken und der Stuhl mit einem Kind mitwachsen soll.

Zur Lösung dieser Aufgabe führt, dass das Gestell unterschiedlich lange, etwa sternförmig verlaufende Beine aufweist und das Profil in der Rückenlehne integriert ist und die Höhenverstellung einen Tragarm für den Sitz aufweist, der durch einen etwa vertikal verlaufenden Schlitz in der Rückenlehne hindurchgreift und mit dem Profil verbunden ist.

Das vorliegende Ausführungsbeispiel einer Höhenverstellung ist ausserordentlich einfach zu bedienen, jedoch sehr wirkungsvoll und sicher ausgestaltet. Zu diesem Zweck ist das Profil, an dem auch die Rückenlehne festliegt, querschnittlich rechteckig ausgestaltet und weist einen längsverlaufenden Profilschlitz auf.

In dem Profil selbst ist eine Führungsplatte verschiebhar gelagert, wobei ein Gleiten dieser Führungsplatte noch durch entsprechende Rollen unterstützt wird. Von der Führungsplatte ragt ein Streifen durch den Profilschlitz und einen Schlitz in der Rückenlehne nach aussen. Mit dem Streifen ist wiederum eine Tragplatte verbunden, auf welcher der Sitz bzw. eine entsprechende Polsterung aufliegt.

Zum lösbaren Festlegen der Führungsplatte innerhalb des Profils ist zum einen eine Bremsplatte und zum anderen eine Klemmeinrichtung vorgesehen. Die Bremsplatte befindet sich auf der Rückseite der Führungsplatte und wirkt mit einer inneren Rückwand des Profils zusammen. Wird die Bremsplatte gegen diese Rückwand gedrückt, so ist die gesamte Höhenverstellung festgelegt. Dies geschieht durch eine Klemmeinrichtung, wobei eine Klemmplatte in Klemmlage gegen eine der Rückwand des Profils gegenüberliegende Innenfläche des Profils drückt, so dass durch diesen Druck die Bremsplatte gegen die Rückwand gedrückt wird.

Gelöst wird die Klemmeinrichtung durch ein Wegschwenken der Klemmbacke von der Innenfläche des Profils, wodurch auch die Bremsplatte freigegeben wird.

Das Wegschwenken der Klemmbacke geschieht der Einfachheit halber über einen Schwenkhebel, der in Klemmlage unter dem Druck einer Feder steht, die sich beispielsweise gegen eine Unterseite des Sitzes bzw. die Tragplatte abstützt. Über Hebel kann der Druck der Feder aufgehoben werden, so dass die Klemmbacke bzw. die Klemmbacken von der Innenfläche des Profils beidseits des Profilschlitzes weggeschwenkt werden. Die Führungsplatte kann dann entlang dem Profil nach oben oder nach unten geführt werden.

Die Beine unterhalb des Sitzes sollen länger auszubilden als die übrigen Beine. Hierdurch wird dem ganzen Stuhl eine erhebliche Sicherheit gegeben, da der Stuhl über diese länger ausgebildeten Beine nicht kippen kann. Das Gewicht des Körpers des Sitzenden liegt gerade über diesen länger ausgebildeten Beinen, so dass beispielsweise auch bei einem Kippeln eines Kindes kein Nachvornefallen des Stuhles möglich ist. Nach hinten und zur Seite hin stehen die Beine genügend weit über die Rückenlehne hinaus, so dass auch hier ein Umfallen des Stuhles kaum möglich ist.

Ferner wird durch diese Aufteilung der unterschiedlich langen Beine dem Rechnung getragen, dass beispielsweise junge Familien in der Regel kleinere Wohnungen besitzen. Da die längeren Beine unter der Sitzfläche angeordnet sind, nehmen sie keinen zusätzlichen Raum in Anspruch, die anderen Beine können kürzer ausgestaltet sein, wodurch der vom gesamten Stuhl beanspruchte Raum wesentlich vermindert wird.

Die Beine laufen in einem Zentrum zusammen, von dem das Profil aufragt, an dem die Rückenlehne festliegt. An der Rückenlehne wiederum ist der Sitz angeordnet. Für die Verbindung von Rückenlehne mit Gestell ist eine kragenförmige Wand vorgesehen, die das Zentrum des Gestells umläuft. Diese kragenförmige Wand ist bevorzugt so ausgestaltet, dass sie direkt aus den Beinen nach oben verläuft, während die Rückenlehne in ihrer äusseren Kontur so in die kragenförmige Wand eingesetzt wird, dass die kragenförmige Wand in die Rückenlehne ausläuft. Da die Rückenlehne in einem bevorzugten Ausführungbeispiel dem Körper eines Octopus nachgeformt ist, ergibt sich so das Aussehen eines Octopus für den gesamten Stuhl, wodurch dessen ästhetische Eigenart besonders beeinflusst wird, ohne dass es zu einer negativen Beeinflussung seiner Funktionalität kommt. Dies macht den Stuhl vor allem für Kinder sehr geignet.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine perspektivische Ansicht eines erfindungsgemässen Stuhles;
Figur 2 eine Drauf sicht auf ein Fahrgestell des Stuhles gemäss Figur 1;
Figur 3 eine Draufsicht auf eine Rückenlehne des Stuhles gemäss Figur 1;
Figur 4 einen Querschnitt durch ein Profil zur Verbindung der Rückenlehne gemäss Figur 3 mit dem Fahrgestell gemäss Figur 2;
Figur 5 eine Draufsicht auf eine Höhenverstellung für einen Sitz des Stuhles gemäss Figur 1;
Figur 6 eine Seitenansicht der Höhenverstellung gemäss Figur 5;
Figur 7 eine perspektivische Ansicht eines weiteren Ausführungsbeispiels eines erfindungsgemässen Stuhles;
Figur 8 eine perspektivische Ansicht einer Kopfstütze;
Figur 9 eine explosionsartige Darstellung der Kopfstütze gemäss Figur 8.

Ein Stuhl R weist gemäss Figur 1 ein Gestell 1 auf, von dem eine Rückenlehne 2 aufragt, an der ein Sitz 3 höhenverstellbar festliegt.

Beim Gestell 1 ragen sternförmig von einem Zentrum 4 Beine 5 ab, wobei vier Beine 5.1 bis 5.4 in etwa gleich lang ausgebildet sind, während die beiden vorderen Beine 5.5 und 5.6, welche unter dem Sitz 3 angeordnet sind, verlängert ausgebildet sind. Endwärtig ist an jedem Bein 5 eine Drehrolle 6 festgelegt.

Das Zentrum 4 wird von einer kragenförmigen Wand 7 begrenzt, in der in Gebrauchslage die Rückenlehne 2 sitz, wobei die Rückenlehne 2 direkt in die kragenförmige Wand 7 übergeht und diese wiederum in den Beinen 5 ausläuft. Hierdurch wird dem gesamten Stuhl R die Form eines octopus gegeben. Zu diesem Zweck besitzt auch die Rückenlehne 2, wie in Figur 3 gezeigt, in etwa die Kontur von einem Ei, die dem Körper des Octopus nachgebildet ist.

Die Festlegung der Rückenlehne 2 an dem Gestell 1 erfolgt über ein Profil 8, welches in Figur 4 dargestellt ist. Hierbei handelt es sich um ein rechteckförmiges Profil, welches in eine entsprechende Aufnahme 9 im Zentrum 4 des Fahrgestells 1 eingesetzt wird. Es steht dann schräg nach oben, wobei die Rückenlehne 2 auf dieses Profil 8 aufgeschoben wird. Eine Festlegung der Rückenlehne 2 an dem Profil 8 erfolgt dann über beliebige Befestigungsmittel oder beispielsweise auch durch Haftvermittler.

Das Profil 8 hat jedoch noch die weitere Funktion, dass an ihm eine Höhenverstellung 10 angeordnet werden kann, wie sie in den Figuren 5 und 6 dargestellt ist. Diese Höhenverstellung 10 dient der Höhenverstellung eines nur punktiert angedeuteten Sitzes 11. Dabei ist dieser Sitz 11 auf einem etwa waagerechten Tragarm 12 festgelegt. Dieser Tragarm 12 weist eine Tragplatte 13 ausserhalb der Rückenlehne 2 auf und einen etwa vertikal verlaufenden Streifen 14, welcher in seinem hinteren Bereich durch einen Schlitz 15 in der Rückenlehne 2 und einen Profilschlitz 16 in dem Profil 8 hindurchgreift und dort auf eine senkrechte Führungsplatte 17 trifft. Diese Führungsplatte 17 läuft innerhalb des Profiles 8, wobei ihr Gleiten von Rollen 18 unterstützt wird.

Zum Festlegen der Höhenverstellung 10 ist an der Rückseite der Führungsplatte 17 eine Bremsplatte 19 vorgesehen, die mit einer Klemmeinrichtung zusammenwirkt. Die Klemmeinrichtung weist zwei Klemmbacken 20 im Inneren des Profils 8 auf, die neben dem Profilschlitz 16 auf eine Innenfläche 21 des Profils 8 drückt. Hierdurch wird eine Rückwand 22 des Profils 8 gegen die Bremsplatte 19 gedruckt. Klemmbacken 20 und Bremsplatte 19 sind bevorzugt aus einem gummiartigen Material gebildet, so dass hierdurch die Bremswirkung erhöht wird.

Zum Lösen der Klemmeinrichtung wird der Klemmbacken 20 von der Innenfläche 21 weggeschwenkt, was über einen Schwenkhebel 23 geschieht, der zwischen zwei Streifen 24 gelenkig gelagert ist. Einerseits dieses Gelenkes 25 ist an dem Schwenkhebel 23 der Klemmbacken 20 festgelegt, das andere Ende des Schwenkhebels 23 wird von einer Feder 26 beaufschlagt, die sich gegen die Tragplatte 13 abstützt. Diese Feder 26 ist auch in Figur 1 erkennbar, wobei der Druck der Feder 26 durch zwei Hebel 27.1 und 27.2 aufgehoben werden kann. Hierdurch erfolgt dann ein Wegschwenken der Klemmbacke 20 von der Innenfläche 21 des Profils 8. Danach kann die Führungsplatte 17 innerhalb des Profils 8 gleiten, wodurch der Sitz 3 in seiner Höhe verstellt wird.

In einem weiteren Ausführungsbeispiel eines Stuhls R₁ gemäss Figur 7 weist dieser anstelle eines fahrbaren Gestells 1 ein drehbares Gestell 28 auf. Dabei ist dieses Gestell 28 so ausgestattet, dass sich ein grösserer Teil des Gestells 28 unter dem Sitz 3 befindet. Deshalb sind auch hier die Beine 5.5 und 5.6 länger ausgestattet als andere Beine 5.4 und 5.3. Insgesamt werden alle Beine 5 von einem Ring 29 umfangen und zusammengefasst.

Ferner ist bei diesem Stuhl R₁ eine Kopfstütze 30 vorgesehen, die in Figur 8 separat von dem Stuhl R₁ gezeigt ist. Sie besteht gemäss Figur 9 im wesentlichen aus einer inneren Stützstruktur 31, die der Kopfstütze 30 auch ihre äussere Gestalt gibt. Auf diese Stützstruktur 31 ist ein Polster 32 und darauf gegebenenfalls ein Überzug 33 festgelegt.

## Patentansprüche

1. Stuhl mit einem Gestell (1, 28) aus einem Sitz (3), einer Rückenlehne (2) und Beinen (5), die in einem Zentrum (4) zusammenlaufen, von denen ein Profil (8) aufragt, an dem die Rückenlehne (2) und der Sitz (3) mit einer Höhenverstellung (10) angeordnet sind,
**dadurch gekennzeichnet,**
**dass** das Gestell (1, 28) unterschiedlich lange, etwa sternförmig verlaufende Beine (5) aufweist und das Profil (8) in der Rückenlehne (2) integriert ist und die Höhenverstellung (10) einen Tragarm (12) für den Sitz (3) aufweist, der durch einen etwa vertikal verlaufenden Schlitz (15) in der Rückenlehne (2) hindurchgreift und mit dem Profil (8) verbunden ist.

2. Stuhl nach Anspruch 1, **dadurch gekennzeichnet, dass** die Höhenverstellung (10) eine Führungsplatte (17) aufweist, die in dem Profil (8) verschiebbar angeordnet und durch einen Profilschlitz (16) mit einer Tragplatte (13) für den Sitz (3) verbunden ist.

3. Stuhl nach Anspruch 2, **dadurch gekennzeichnet, dass** der Führungsplatte (17) Rollen (18) zugeordnet sind.

4. Stuhl nach Anspruch 2 oder 3, **dadurch gekennzeichnet, dass** an der Führungsplatte (17) eine Bremsplatte (19) angeordnet ist.

5. Stuhl nach Anspruch 4, **dadurch gekennzeichnet, dass** mit der Bremsplatte (19) eine Klemmeinrichtung zusammenwirkt.

6. Stuhl nach Anspruch 5, **dadurch gekennzeichnet, dass** die Bremsplatte (19) gegen eine Rückwand (22) des Profils (8) drückt, wenn eine Klemmbacke (20) der Klemmeinrichtung eine der Rückwand (22) gegenüberliegende Innenfläche (21) des Profils (8) mit Druck beaufschlagt.

7. Stuhl nach Anspruch 6, **dadurch gekennzeichnet, dass** die Klemmbacke (20) an einem Schwenkhebel (23) befestigt ist, dessen anderes Ende von einer Feder (26) beaufschlagt ist.

8. Stuhl nach Anspruch 7, **dadurch gekennzeichnet, dass** zwischen Klemmbacke (20) und Feder (26) ein Gelenk (25) vorgesehen ist.

9. Stuhl nach wenigstens einem der Ansprüche 1 bis 8, **dadurch gekennzeichnet, dass** im Zentrum (4) eine kragenförmige Wand vorgesehen ist, welche in die Rückenlehne (2) übergeht.

10. Stuhl nach Anspruch 9, **dadurch gekennzeichnet, dass** die Rückenlehne (2) dem Körper eines Octopus nachgeformt ist.

## Claims

1. Chair, having a frame (1, 28) formed from a seat (3), a backrest (2) and legs (5), which converge in a centre (4), and from which there protrudes a profile (8), on which the backrest (2) and the seat (3), provided with a vertical adjuster (10), are disposed, **characterised in that** the frame (1, 28) has legs (5) which are of different lengths and extend substantially in a star-shaped manner, and the profile (8) is incorporated in the backrest (2), and the vertical adjuster (10) has a supporting arm (12) for the seat (3), which supporting arm extends through a substantially vertically extending slot (15) in the backrest (2) and is connected to the profile (8).

2. Chair according to claim 1, **characterised in that** the vertical adjuster (10) has a guide plate (17), which is displaceably disposed in the profile (8) and is connected to a supporting plate (13) for the seat (3) through a profile slot (16).

3. Chair according to claim 2, **characterised in that** castors (18) are associated with the guide plate (17).

4. Chair according to claim 2 or 3, **characterised in that** a retarding plate (19) is disposed on the guide plate (17).

5. Chair according to claim 4, **characterised in that** a clamping device co-operates with the retarding plate (19).

6. Chair according to claim 5, **characterised in that** the retarding plate (19) presses against a rear wall (22) of the profile (8) when a clamping jaw (20) of the clamping device pressurises an internal surface (21) of the profile (8), which internal surface is situated opposite the rear wall (22).

7. Chair according to claim 6, **characterised in that** the clamping jaw (20) is mounted on a pivotal lever (23), the other end of which lever is acted upon by a spring (26).

8. Chair according to claim 7, **characterised in that** a pivot joint (25) is provided between clamping jaw (20) and spring (26).

9. Chair according to at least one of claims 1 to 8, **characterised in that** a collar-like wall is provided in the centre (4), which wall extends into the backrest (2).

10. Chair according to claim 9, **characterised in that** the backrest (2) resembles the body of an octopus.

## Revendications

1. Siège avec un châssis (1, 28) composé d'une assise (3), d'un dossier (2) et de pieds (5) qui convergent en un centre (4) depuis lequel s'élève un profilé (8) sur lequel sont disposés le dossier (2) et l'assise (3) avec un réglage en hauteur (10),
**caractérisé par le fait**
**que** le bâti (1, 28) présente des pieds (5) de longueur différente, environ en forme d'étoile et que le profilé (8) est intégré dans le dossier et que le réglage en hauteur (10) présente un bras de support (12) de l'assise (3) qui s'engage à travers une fente (15) s'étendant environ verticalement dans le dossier (2) et qui est relié au profilé (8).

2. Siège selon la revendication 1, **caractérisé par le fait que** le réglage en hauteur (10) présente une plaque de guidage (17) qui est disposée de manière déplaçable dans le profilé (16) et qui est connectée, à travers une fente dans le profilé (16), à une plaque de support (13) de l'assise (3).

3. Siège selon la revendication 2, **caractérisé par le fait qu'**à la plaque de guidage (17) sont associés des rouleaux (18).

4. Siège selon la revendication 2 ou 3, **caractérisé par le fait que** sur la plaque de guidage (17) est disposée une plaque de freinage (19).

5. Siège selon la revendication 4, **caractérisé par le fait qu'**avec la plaque de freinage (19) coopère un dispositif de serrage.

6. Siège selon la revendication 5, **caractérisé par le fait que** la plaque de freinage (19) appuie contre une paroi arrière (22) du profilé (8) lorsqu'une mâchoire (20) du dispositif de serrage soumet à de la pression une face intérieure (21), opposée à la paroi arrière (22), du profilé (8).

7. Siège selon la revendication 6, **caractérisé par le fait que** la mâchoire (20) est fixée à un levier pivotant (23) dont l'autre extrémité est soumise à un ressort (26).

8. Siège selon la revendication 7, **caractérisé par le fait qu'**entre la mâchoire (20) et le ressort (26) est prévue une articulation (25).

9. Siège selon au moins l'une des revendications 1 à 8, **caractérisé par le fait qu'**au centre (4) est prévue une paroi en forme de col qui se transforme en dossier (2).

10. Siège selon la revendication 9, **caractérisé par le fait que** le dossier (2) imite la forme du corps d'une pieuvre.
